# EUROPÄISCHE PATENTSCHRIFT

(11) **EP 4 335 981 B1**
(45) Veröffentlichungstag und Bekanntmachung des Hinweises auf die Patenterteilung: **30.10.2024**
(21) Anmeldenummer: 22194607.2
(22) Anmeldetag: 08.09.2022
(51) Int. Cl.: E02F 9/22, E02F 3/43

(54) **BAUMASCHINE MIT EINEM HYDRAULIKSYSTEM**
CONSTRUCTION MACHINE WITH HYDRAULIC SYSTEM
MACHINE DE CONSTRUCTION POURVU DE SYSTÈME HYDRAULIQUE

(43) Veröffentlichungstag der Anmeldung: 13.03.2024
(73) Patentinhaber: XCMG European Research Center GmbH, 47807 Krefeld (DE)
(72) Erfinder: Inderelst, Martin, Dr.-Ing., 47058 Duisburg (DE); Pollmeier, Stefan, 47800 Krefeld (DE)
(74) Vertreter: Dr. Stark & Partner Patentanwälte mbB

(56) Entgegenhaltungen:
- EP-A1- 0 419 673
- US-A1- 2021 131 074
- US-A1- 2022 010 523

## Beschreibung

Die Erfindung betrifft eine Baumaschine mit einem Hydrauliksystem mit zumindest einer Hydrauliksteuerung, die mindestens einen Joystick, zumindest eine hydraulische Druckquelle und zwei hydraulische Antriebe umfasst, wobei das Druckniveau jedes hydraulischen Antriebs abhängig vom jeweils gewählten Arbeitspunkt des Antriebs unterschiedlich sein kann, wobei jeder hydraulische Antrieb mit jeder Druckquelle mittels je einer hydraulischen Verbindung verbunden ist, in welcher jeweils ein Hauptsteuerventil vorgesehenen ist, welches durch den einen Joystick oder zumindest einen der Joysticks steuerbar ist, wobei die Baumaschine mehrere zumindest relativ zueinander bewegbare Bauteile umfasst, denen jeweils ein hydraulischer Antrieb zur Bewegung dieses Bauteils zugeordnet ist. US 2022/010523 A1 offenbart zum Beispiel eine solche` Baumaschine.

Aus der Praxis sind derartige Baumaschinen in unterschiedlichen Ausprägungen bekannt. Nachteilig hierbei ist, dass beim tatsächlichen Arbeitseinsatz solcher Baumaschinen auch wiederkehrende Arbeitsabläufe auftreten, deren genaue Wiederholung bei manueller Steuerung schwierig ist, so dass Abweichungen vom gewünschten Arbeitsablauf unvermeidlich sind und zu einem schlechten oder sogar ungenügenden Arbeitsergebnis führen können.

Aufgabe der Erfindung ist es, die vorgenannten Nachteile zu vermeiden und eine verbesserte Baumaschine anzugeben, mit der eine verbesserte Möglichkeit zur Ausführung von Arbeitsabläufen, insbesondere von wiederkehrenden Arbeitsabläufen, gegeben ist.

Diese Aufgabe wird bei einer gattungsgemäßen Baumaschine dadurch gelöst, dass zumindest eine Hydrauliksteuerung wenigstens ein elektrisch betätigbares und als Proportionalventil ausgebildetes Prioritätsventil umfasst, welches einem Antrieb zugeordnet und in dessen hydraulischer Verbindung vorgesehen ist, wobei jedes Prioritätsventil mit der elektronischen Steuereinheit elektrisch verbunden und zur Bewirkung eines zusätzlichen hydraulischen Widerstands ansteuerbar ist, wobei die Hydrauliksteuerung weiterhin an den bewegbaren Bauteilen vorgesehene Sensoren zur mittelbaren oder unmittelbaren Erfassung ihrer jeweiligen Lage umfasst, die zur Weitergabe der erfassten Sensorwerte an die Steuereinheit jeweils mit dieser verbunden sind, wobei weiterhin in der Steuereinheit einerseits zumindest eine Bahnkurve hinterlegbar ist und andererseits ein Steuer-Modus aktivierbar ist, bei dem jedes Prioritätsventil unter Verwendung der von den Sensoren aktuell jeweils erfassten Werte bei Betätigung des mindestens einen Joysticks von der Steuereinheit derart ansteuerbar ist, dass die hinterlegte Bahnkurve durch entsprechende Ansteuerung der Antriebe gefahren wird.

Somit wird bei Aktivierung des Steuer-Modus zumindest ein Prioritätsventil je nach Erfordernis zur Erreichung der hinterlegten Bahnkurve betätigt, so dass entweder der hydraulische Antrieb mit der höheren Last gegenüber dem hydraulischen Antrieb mit der geringeren Last priorisiert wird oder umgekehrt der hydraulische Antrieb mit der geringeren Last gegenüber dem hydraulischen Antrieb mit der höheren Last priorisiert wird. Folglich wird der Antrieb mit der geringeren Last mit mehr Widerstand belastet, so dass er faktisch weniger betätigt wird als es eigentlich vom Führer der Baumaschine durch dessen Betätigung des Joysticks vorgegeben wird.

Damit wird eine Geschwindigkeits- und Lageregelung der hydraulischen Antriebe durch das bzw. die Prioritätsventil(e) ermöglicht, da hierdurch jeweils der jeweilige hydraulische Widerstand in einer hydraulischen Verbindung geändert wird und damit der hydraulische Durchfluss zu dem jeweiligen Antrieb entgegen der Vorgabe am Joystick verändert wird. Somit kann bei aktiviertem Steuer-Modus bei irgendeiner Betätigung des Joysticks automatisch die in der Steuereinheit hinterlegte Bahnkurve abgefahren werden, solange wie der Joystick weiterhin betätigt wird.

Bevorzugt können zumindest zwei hydraulische Druckquellen vorgesehen sein, wobei jeder hydraulische Antrieb mit jeder Druckquelle mittels je einer hydraulischen Verbindung verbunden ist, und zumindest zwei hydraulische Druckquellen unterschiedliche Druckniveaus aufweisen.

Erfindungsgemäß kann bei zumindest einer Hydrauliksteuerung das Prioritätsventil in der entsprechenden hydraulischen Verbindung bzw. es können die Prioritätsventile in den entsprechenden hydraulischen Verbindungen jeweils zwischen der entsprechenden hydraulischen Druckquelle und dem damit verbundenen Hauptsteuerventil angeordnet sein, so dass das jeweilige Prioritätsventil von der Druckquelle aus gesehen vor dem entsprechenden Hauptsteuerventil vorgesehen ist.

Die Hauptsteuerventile sind jeweils in der Verbindung einer einzigen Druckquelle mit einem einzigen hydraulischen Antrieb vorgesehen. Dabei kann je Druckquelle zunächst eine Verzweigung vorgesehen sein, ab der dann zwei separate Verbindungen mit jeweils einem Hauptsteuerventil zu den beiden hydraulischen Antrieben führen. Das Prioritätsventil ist bzw. die Prioritätsventile sind dabei vorzugsweise jeweils zwischen der Verzweigung und dem entsprechenden jeweiligen Hauptsteuerventil vorgesehen.

Wenn zwei Prioritätsventile vorgesehen sind, dann kann von jeder Druckquelle nach der Verzweigung jeweils eine der beiden separaten Verbindungen mit einem Prioritätsventil versehen sein und zu dem einen Antrieb führen, wohingegen die andere der beiden separaten Verbindungen nicht mit einem Prioritätsventil versehen ist und zu dem anderen Antrieb führt. Dabei können die beiden separaten Verbindungen der beiden Druckquellen, die jeweils mit einem Prioritätsventil versehen sind, entweder zu demselben Antrieb führen oder aber jeweils zu unterschiedlichen Antrieben führen.

Vorteilhafterweise kann bei zumindest einer Hydrauliksteuerung zum einen wenigstens ein Hauptsteuerventil als ein hydraulisch angesteuertes Hauptsteuerventil ausgebildet sein, vorzugsweise jedes Hauptsteuerventil, als hydraulisch angesteuertes Hauptsteuerventil ausgebildet sein, und zum anderen kann der für die hydraulische Ansteuerung vorgesehene entsprechende Joystick als ein zumindest teilhydraulischer Joystick, vorzugsweise als ein vollhydraulischer Joystick, ausgebildet sein, mit dem zumindest eines der vorhandenen hydraulisch angesteuerten Hauptsteuerventile, vorzugsweise jedes hydraulisch angesteuerte Hauptsteuerventil, ansteuerbar ist. Somit ist die Ansteuerung der Hauptsteuerventile gegenüber einem Hydraulikkreis mit elektrischem Joystick und elektrisch betätigten Hauptsteuerventilen auch bei einem Ausfall der elektrischen Komponenten weiterhin möglich.

Vorzugsweise kann bei zumindest einer Hydrauliksteuerung jedem hydraulischen Antrieb zumindest ein elektrischer Bewegungssensor zur Erfassung von Bewegungen des betreffenden hydraulischen Antriebs zugeordnet sein, so dass in Echtzeit eine entsprechende Steuerung und auch Regelung der Prioritätsventile entsprechend der jeweiligen Bewegung des betreffenden hydraulischen Antriebs, der auch abhängig von äußeren Umständen wie z. B. Last, Widerstände etc. sei kann, möglich ist.

Insoweit kann auch bei zumindest einer Hydrauliksteuerung jedem hydraulischen Antrieb zumindest ein elektrischer Bewegungssensor zur Erfassung von Bewegungen des betreffenden, durch den jeweiligen hydraulischen Antrieb bewegbaren Bauteils zugeordnet sein.

Alternativ oder ergänzend kann auch bei zumindest einer Hydrauliksteuerung zumindest ein Sensor zur Erfassung der Lage eines bewegbaren Bauteils der Baumaschine für die zur mittelbaren oder unmittelbaren Erfassung der absoluten Lage im Raum ausgebildet sein.

Weiterhin kann bei zumindest einer Hydrauliksteuerung zumindest ein Sensor zur Erfassung der Lage eines bewegbaren Bauteils der Baumaschine für die Erfassung der relativen Lage dieses Bauteils in Bezug auf die Baumaschine und/oder ein anderes Bauteil der Baumaschine ausgebildet sein.

Auch kann bei zumindest einer Hydrauliksteuerung zumindest einem hydraulischen Antrieb, vorzugsweise jedem hydraulischen Antrieb, jeweils ein mit der Steuereinheit verbundener Drucksensor zugeordnet sein, welcher den auf diesen hydraulischen Antrieb wirkenden hydraulischen Druck erfasst und an die Steuereinheit weitergibt.

Bei einem bevorzugten Ausführungsbeispiel der Erfindung kann bei zumindest einer Hydrauliksteuerung zumindest ein Hauptsteuerventil als ein elektrisch angesteuertes Hauptsteuerventil ausgebildet sein, vorzugsweise jedes Hauptsteuerventil jeweils als elektrisch angesteuertes Hauptsteuerventil ausgebildet sein, wobei wenigstens ein Joystick als ein zumindest teilelektrischer, vorzugsweise als ein vollelektrischer Joystick, zur Ansteuerung von zumindest einem, vorzugsweise jedem, vorhandenen elektrisch angesteuerten Hauptsteuerventil, ausgebildet ist.

Vorteilhafterweise kann bei zumindest einer hydraulischen Verbindung diese in dem Teilbereich nach dem Hauptsteuerventil durch zwei Teilverbindungen gebildet sein, um somit unterschiedliche Bewegungsrichtungen des Antriebs bewirken zu können.

Erfindungsgemäß kann die Baumaschine als Hydraulikbagger ausgebildet sein und einen Unterwagen, einem darauf drehbar angeordneten Oberwagen und einen verschwenkbar am Oberwagen angeordneten Auslegerarm umfassen.

Dabei kann der Auslegerarm als Knickarm mit einem ersten, an dem Oberwagen verschwenkbar angeordneten Armsegment und mit einem zweiten, an dem ersten Armsegment verschwenkbar angeordneten Armsegment ausgebildet sein, wobei an dem zweiten Armsegment ein Löffel verschwenkbar angeordnet sein kann.

Vorteilhafterweise kann die Baumaschine so ausgebildet sein, dass bei zumindest einer Hydrauliksteuerung die beiden Antriebe unterschiedlich hohe Maximalkräfte bewirken können und der hydraulische Antrieb mit der höheren Maximalkraft dem ersten Armsegment für dessen Verschwenkung zugeordnet ist, wobei der hydraulische Antrieb mit der geringeren Maximalkraft dem zweiten Armsegment für dessen Verschwenkung gegenüber dem ersten Armsegment zugeordnet ist.

Vorzugsweise kann bei zumindest einer Hydrauliksteuerung zumindest ein hydraulischer Antrieb als zumindest ein Hydraulikzylinder, vorzugsweise als mehrere parallel vorgesehene Hydraulikzylinder, ausgebildet sein, vorzugsweise kann jeder hydraulische Antrieb jeweils als zumindest ein Hydraulikzylinder, vorzugsweise als mehrere parallel vorgesehene Hydraulikzylinder, ausgebildet sein.

Außerdem kann bei zumindest einer Hydrauliksteuerung der Steuer-Modus zumindest manuell aktivierbar sein.

Weiterhin können bei zumindest einer Hydrauliksteuerung in der Steuereinheit Sensorwerte, beispielsweise in Form einer Sensorwert-Kombination und/oder einer Sensorwert-Abfolge, hinterlegt sein, bei denen der Steuer-Modus aktiviert werden soll, und es kann in die Steuereinheit ein Algorithmus zur Bewertung der von den Sensoren aktuell erfassten Sensorwerte und bei entsprechender Übereinstimmung mit den in der Steuereinheit hinterlegten Sensorwerten und/oder Sensorwert-Kombination(en) und/oder Sensorwert-Abfolge(n) automatischen Aktivierung des Steuer-Modus integriert sein.

Erfindungsgemäß kann bei zumindest einer Hydrauliksteuerung in der Steuereinheit ein Automatik-Modus aktivierbar sein, bei dem der Algorithmus zur automatischen Aktivierung des Steuer-Modus aktiv ist.

Im Folgenden werden in der Zeichnung dargestellte Ausführungsbeispiele der Erfindung erläutert. Es zeigen:
- Fig. 1: ein erstes Ausführungsbeispiel einer erfindungsgemäßen Baumaschine,
- Fig. 2: ein zweites Ausführungsbeispiel einer erfindungsgemäßen Baumaschine und
- Fig. 3: ein drittes Ausführungsbeispiel einer erfindungsgemäßen Baumaschine,

In allen Figuren werden für gleiche bzw. gleichartige Bauteile übereinstimmende Bezugszeichen verwendet.

Fig. 1 betrifft eine in der Zeichnung nicht dargestellte Baumaschine mit einem Hydrauliksystem mit einer Hydrauliksteuerung 1, die einen in der Zeichnung nicht dargestellten Joystick, eine hydraulische Druckquelle 2 und zwei hydraulische Antriebe 3 umfasst, die zur Bewegung von zumindest relativ zueinander bewegbaren Bauteilen der Baumaschine vorgesehen und insoweit jeweils einem solchen Bauteil zugeordnet sind.

Jeder hydraulische Antrieb 3 ist mit der Druckquelle 2 mittels je einer hydraulischen Verbindung 4 verbunden. In jeder dieser hydraulischen Verbindungen 4 ist jeweils ein Hauptsteuerventil 6 vorgesehenen, welches durch den Joystick steuerbar ist. Die gezeigten hydraulischen Antriebe 3 sind entweder als ein einzelner Hydraulikzylinder 5 oder als zwei parallel vorgesehene Hydraulikzylinder 5 ausgebildet.

Weiterhin ist ein elektrisch betätigbares und als Proportionalventil ausgebildetes Prioritätsventil 7 umfasst. Das Prioritätsventil 7 ist einem der beiden Antriebe 3 zugeordnet und in dessen hydraulischer Verbindung 4 vorgesehen, und zwar jeweils zwischen der hydraulischen Druckquelle 2 und dem damit verbundenen Hauptsteuerventil 6, so dass das Prioritätsventil 7 von der Druckquelle 2 aus gesehen vor dem entsprechenden Hauptsteuerventil 6 vorgesehen ist. In dem in der Figur 1 gezeigten Beispiel ist das Prioritätsventil 7 demjenigen Antrieb 3 zugeordnet, der als ein einzelner Hydraulikzylinder 5 ausgebildet ist.

Die Hauptsteuerventile 6 sind jeweils in der Verbindung 4 der Druckquelle 2 mit einem einzigen hydraulischen Antrieb 3 vorgesehen. Sofern - wie in Fig. 1 gezeigt - bei der Druckquelle 2 zunächst eine Verzweigung 8 vorgesehen ist, führen ab dann zwei separate Verbindungen 4 mit jeweils einem Hauptsteuerventil 6 zu je einem der beiden hydraulischen Antriebe 3. Das Prioritätsventil 7 ist dabei zwischen der Verzweigung 8 und dem entsprechenden Hauptsteuerventil 6 vorgesehen.

Bei der gezeigten Hydrauliksteuerung 1 sind sämtliche Hauptsteuerventile 6 jeweils als hydraulisch angesteuerte Hauptsteuerventile 6 ausgebildet, welche durch den als zumindest teilhydraulischen Joystick, vorzugsweise vollhydraulischen Joystick, ausgebildeten Joystick ansteuerbar sind. Somit ist die Ansteuerung der Hauptsteuerventile 6 auch bei einem Ausfall der elektrischen Komponenten weiterhin möglich.

Das Prioritätsventil 7 ist elektrisch mit einer in der Zeichnung nicht dargestellten elektronischen Steuereinheit verbunden und ist zur Bewirkung eines zusätzlichen hydraulischen Widerstands durch diese Steuereinheit ansteuerbar.

Die Hydrauliksteuerung 1 umfasst weiterhin in der Zeichnung nicht dargestellte und an den bewegbaren Bauteilen vorgesehene Sensoren zur mittelbaren oder unmittelbaren Erfassung ihrer jeweiligen Lage, welche zur Weitergabe der erfassten Sensorwerte an die Steuereinheit jeweils mit dieser verbunden sind. In der Steuereinheit ist einerseits zumindest eine Bahnkurve hinterlegbar und andererseits ist ein Steuer-Modus aktivierbar, bei dem das Prioritätsventil 7 unter Verwendung der von den Sensoren aktuell jeweils erfassten Werte bei Betätigung des Joysticks von der Steuereinheit derart ansteuerbar sind, dass die hinterlegte Bahnkurve durch entsprechende Ansteuerung der Antriebe 3 gefahren wird.

Somit wird bei Aktivierung des Steuer-Modus das Prioritätsventil 7 je nach Erfordernis zur Erreichung der hinterlegten Bahnkurve betätigt, so dass entweder der hydraulische Antrieb 3 mit der höheren Last gegenüber dem hydraulischen Antrieb 3 mit der geringeren Last priorisiert wird oder umgekehrt der hydraulische Antrieb 3 mit der geringeren Last gegenüber dem hydraulischen Antrieb 3 mit der höheren Last priorisiert wird. Folglich wird der Antrieb 3 mit der geringeren Last mit mehr Widerstand belastet, so dass er faktisch weniger betätigt wird als es eigentlich vom Führer der Baumaschine durch dessen Betätigung des Joysticks vorgegeben wird.

Damit wird eine Geschwindigkeits- und Lageregelung der hydraulischen Antriebe 3 durch das Prioritätsventil 7 ermöglicht, da dieses den hydraulischen Widerstand in der hydraulischen Verbindungen 4 ändert und somit den hydraulischen Durchfluss zu dem jeweiligen Antrieb 3 entgegen der Vorgabe am Joystick verändert. Somit kann bei aktiviertem Steuer-Modus bei irgendeiner Betätigung des Joysticks automatisch die in der Steuereinheit hinterlegte Bahnkurve abgefahren werden, solange wie der Joystick weiterhin betätigt wird.

In Fig. 2 ist ein zweites Ausführungsbeispiel der Erfindung gezeigt. Dort sind abweichend von dem in Fig. 1 gezeigten Gegenstand zwei hydraulische Druckquellen 2 mit unterschiedlichen Druckniveaus vorgesehen. Jeder hydraulische Antrieb 3 ist mit beiden Druckquellen 2 mittels je einer hydraulischen Verbindung 4 verbunden, in der jeweils ein durch den Joystick steuerbares Hauptsteuerventil 6 vorgesehenen ist.

Auch sind bei diesem Ausführungsbeispiel zwei elektrisch betätigbare und als Proportionalventil ausgebildete Prioritätsventile 7 umfasst, die beide einem der beiden Antriebe 3 zugeordnet und in dessen beiden hydraulischen Verbindungen 4 vorgesehen sind. Die beiden Prioritätsventile 7 sind jeweils zwischen der entsprechenden hydraulischen Druckquelle 2 und dem damit verbundenen Hauptsteuerventil 6 angeordnet, so dass das jeweilige Prioritätsventil 7 von der Druckquelle 2 aus gesehen vor dem entsprechenden Hauptsteuerventil 6 vorgesehen ist, und zwar zwischen der Verzweigung 8 und dem entsprechenden jeweiligen Hauptsteuerventil 6. Dabei ist je Druckquelle 2 zunächst eine Verzweigung 8 vorgesehen, ab der dann jeweils zwei separate Verbindungen 4 mit jeweils einem Hauptsteuerventil 6 zu je einem der beiden hydraulischen Antriebe 3 führen.

Die Prioritätsventile 7 sind jeweils elektrisch mit einer in der Zeichnung nicht dargestellten elektronischen Steuereinheit verbunden und sie sind zur Bewirkung eines zusätzlichen hydraulischen Widerstands durch diese Steuereinheit ansteuerbar.

Hingegen sind bei dem in Fig. 3 gezeigten Ausführungsbeispiel zwar auch zwei hydraulische Druckquellen 2 mit unterschiedlichen Druckniveaus sowie zwei elektrisch betätigbare und als Proportionalventil ausgebildete Prioritätsventile 7 umfasst. Abweichend von dem in Fig. 3 gezeigten Gegenstand sind die beiden Prioritätsventile 7 jedoch einem einzigen von den beiden Antrieben 3 zugeordnet und in dessen beiden hydraulischen Verbindungen 4 vorgesehen.

Dabei sind sie jeweils zwischen der entsprechenden hydraulischen Druckquelle 2 und dem damit verbundenen Hauptsteuerventil 6 angeordnet, so dass das jeweilige Prioritätsventil 7 von der Druckquelle 2 aus gesehen vor dem entsprechenden Hauptsteuerventil 6 vorgesehen ist. In dem in der Fig. 3 gezeigten Beispiel sind die beiden Prioritätsventile 7 demjenigen Antrieb 3 zugeordnet, der als ein einzelner Hydraulikzylinder 5 ausgebildet ist.

Die Hauptsteuerventile 6 sind jeweils in der Verbindung 4 einer einzigen Druckquelle 2 mit einem einzigen hydraulischen Antrieb 3 vorgesehen. Sofern - wie in Fig. 3 gezeigt - je Druckquelle 2 zunächst eine Verzweigung 8 vorgesehen ist, führen ab dann jeweils zwei separate Verbindungen 4 mit jeweils einem Hauptsteuerventil 6 zu je einem der beiden hydraulischen Antriebe 3.

Die Prioritätsventile 7 sind dabei jeweils zwischen der Verzweigung 8 und dem entsprechenden jeweiligen Hauptsteuerventil 6 vorgesehen.

Bei der gezeigten Hydrauliksteuerung 1 sind sämtliche Hauptsteuerventile 6 jeweils als ein hydraulisch angesteuertes Hauptsteuerventil 6 ausgebildet, welche durch den als zumindest teilhydraulischen Joystick, vorzugsweise vollhydraulischen Joystick, ansteuerbar sind. Somit ist die Ansteuerung der Hauptsteuerventile auch bei einem Ausfall der elektrischen Komponenten weiterhin möglich.

Die Prioritätsventile 7 sind jeweils elektrisch mit einer in der Zeichnung nicht dargestellten elektronischen Steuereinheit verbunden und sie sind zur Bewirkung eines zusätzlichen hydraulischen Widerstands durch diese Steuereinheit ansteuerbar.

Die Hydrauliksteuerung 1 umfasst weiterhin an den bewegbaren Bauteilen vorgesehene Sensoren zur mittelbaren oder unmittelbaren Erfassung ihrer jeweiligen Lage, welche zur Weitergabe der erfassten Sensorwerte an die Steuereinheit jeweils mit dieser verbunden sind. In der Steuereinheit ist einerseits zumindest eine Bahnkurve hinterlegbar und andererseits ist ein Steuer-Modus aktivierbar, bei dem die Prioritätsventile 7 unter Verwendung der von den Sensoren aktuell jeweils erfassten Werte bei Betätigung des Joysticks von der Steuereinheit derart ansteuerbar sind, dass die hinterlegte Bahnkurve durch entsprechende Ansteuerung der Antriebe 3 gefahren wird.

Somit werden bei Aktivierung des Steuer-Modus die Prioritätsventile 7 je nach Erfordernis zur Erreichung der hinterlegten Bahnkurve betätigt, so dass entweder der hydraulische Antrieb 3 mit der höheren Last gegenüber dem hydraulischen Antrieb 3 mit der geringeren Last priorisiert wird oder umgekehrt der hydraulische Antrieb 3 mit der geringeren Last gegenüber dem hydraulischen Antrieb 3 mit der höheren Last priorisiert wird. Folglich wird der Antrieb 3 mit der geringeren Last mit mehr Widerstand belastet, so dass er faktisch weniger betätigt wird als es eigentlich vom Führer der Baumaschine durch dessen Betätigung des Joysticks vorgegeben wird.

Damit wird eine Geschwindigkeits- und Lageregelung der hydraulischen Antriebe 3 durch die Prioritätsventile 7 ermöglicht, da diese den jeweiligen hydraulischen Widerstand in den hydraulischen Verbindungen 4 ändern und somit den hydraulischen Durchfluss zu den jeweiligen Antrieben 3 entgegen der Vorgabe am Joystick verändern. Somit kann bei aktiviertem Steuer-Modus bei irgendeiner Betätigung des Joysticks automatisch die in der Steuereinheit hinterlegte Bahnkurve abgefahren werden, solange wie der Joystick weiterhin betätigt wird.

## Patentansprüche

1. Baumaschine mit einem Hydrauliksystem mit zumindest einer Hydrauliksteuerung (1), die mindestens einen Joystick, zumindest eine hydraulische Druckquelle (2) und zwei hydraulische Antriebe (3) umfasst, wobei das Druckniveau jedes hydraulischen Antriebs (3) abhängig vom jeweils gewählten Arbeitspunkt des Antriebs (3) unterschiedlich sein kann, wobei jeder hydraulische Antrieb (3) mit jeder Druckquelle (2) mittels je einer hydraulischen Verbindung (4) verbunden ist, in welcher jeweils ein Hauptsteuerventil (6) vorgesehenen ist, welches durch den einen Joystick oder zumindest einen der Joysticks steuerbar ist, wobei die Baumaschine mehrere zumindest relativ zueinander bewegbare Bauteile umfasst, denen jeweils ein hydraulischer Antrieb (3) zur Bewegung dieses Bauteils zugeordnet ist, **dadurch gekennzeichnet, dass** zumindest eine Hydrauliksteuerung (1) wenigstens ein elektrisch betätigbares und als Proportionalventil ausgebildetes Prioritätsventil (7) umfasst, welches einem Antrieb (3) zugeordnet und in dessen hydraulischer Verbindung (4) vorgesehen ist, wobei jedes Prioritätsventil (7) mit der elektronischen Steuereinheit elektrisch verbunden und zur Bewirkung eines zusätzlichen hydraulischen Widerstands ansteuerbar ist, wobei die Hydrauliksteuerung (1) weiterhin an den bewegbaren Bauteilen vorgesehene Sensoren zur mittelbaren oder unmittelbaren Erfassung ihrer jeweiligen Lage umfasst, die zur Weitergabe der erfassten Sensorwerte an die Steuereinheit jeweils mit dieser verbunden sind, wobei weiterhin in der Steuereinheit einerseits zumindest eine Bahnkurve hinterlegbar ist und andererseits ein Steuer-Modus aktivierbar ist, bei dem jedes Prioritätsventil (7) unter Verwendung der von den Sensoren aktuell jeweils erfassten Werte bei Betätigung des mindestens einen Joysticks von der Steuereinheit derart ansteuerbar ist, dass die hinterlegte Bahnkurve durch entsprechende Ansteuerung der Antriebe (3) gefahren wird.

2. Baumaschine nach dem vorhergehenden Anspruch, **dadurch gekennzeichnet, dass** zumindest zwei hydraulische Druckquellen (2) vorgesehen sind, wobei jeder hydraulische Antrieb (3) mit jeder Druckquelle (2) mittels je einer hydraulischen Verbindung (4) verbunden ist, und zumindest zwei hydraulische Druckquellen (2) unterschiedliche Druckniveaus aufweisen.

3. Baumaschine nach einem der vorhergehenden Ansprüche, **dadurch gekennzeichnet, dass** bei zumindest einer Hydrauliksteuerung (1) das Prioritätsventil (7) in der entsprechenden hydraulischen Verbindung (4) bzw. die Prioritätsventile (7) in den entsprechenden hydraulischen Verbindungen (4) jeweils zwischen der entsprechenden hydraulischen Druckquelle (2) und dem damit verbundenen Hauptsteuerventil (6) angeordnet ist/sind.

4. Baumaschine nach einem der vorhergehenden Ansprüche, **dadurch gekennzeichnet, dass** bei zumindest einer Hydrauliksteuerung (1) zum einen wenigstens ein Hauptsteuerventil (6) als ein hydraulisch angesteuertes Hauptsteuerventil (6) ausgebildet ist, vorzugsweise jedes Hauptsteuerventil (6), als hydraulisch angesteuertes Hauptsteuerventil (6) ausgebildet ist, und zum anderen jeder für die hydraulische Ansteuerung vorgesehene entsprechende Joystick als ein zumindest teilhydraulischer Joystick, vorzugsweise als ein vollhydraulischer Joystick, ausgebildet ist, mit dem jeweils zumindest eines der vorhandenen hydraulisch angesteuerten Hauptsteuerventile (6), vorzugsweise jedes hydraulisch angesteuerte Hauptsteuerventil (6), ansteuerbar ist.

5. Baumaschine nach einem der vorhergehenden Ansprüche, **dadurch gekennzeichnet, dass** bei zumindest einer Hydrauliksteuerung (1) jedem hydraulischen Antrieb (3) zumindest ein elektrischer Bewegungssensor zur Erfassung von Bewegungen des betreffenden hydraulischen Antriebs (3) zugeordnet ist.

6. Baumaschine nach einem der vorhergehenden Ansprüche, **dadurch gekennzeichnet, dass** bei zumindest einer Hydrauliksteuerung (1) jedem hydraulischen Antrieb (3) zumindest ein elektrischer Bewegungssensor zur Erfassung von Bewegungen des betreffenden, durch den jeweiligen hydraulischen Antrieb (3) bewegbaren Bauteils zugeordnet ist.

7. Baumaschine nach einem der vorhergehenden Ansprüche, **dadurch gekennzeichnet, dass** bei zumindest einer Hydrauliksteuerung (1) zumindest ein Sensor zur Erfassung der Lage eines bewegbaren Bauteils der Baumaschine für die zur mittelbaren oder unmittelbaren Erfassung der absoluten Lage im Raum ausgebildet ist.

8. Baumaschine nach einem der vorhergehenden Ansprüche, **dadurch gekennzeichnet, dass** bei zumindest einer Hydrauliksteuerung (1) zumindest ein Sensor zur Erfassung der Lage eines bewegbaren Bauteils der Baumaschine für die Erfassung der relativen Lage dieses Bauteils in Bezug auf die Baumaschine und/oder ein anderes Bauteil der Baumaschine ausgebildet ist.

9. Baumaschine nach einem der vorhergehenden Ansprüche, **dadurch gekennzeichnet, dass** bei zumindest einer Hydrauliksteuerung (1) zumindest einem hydraulischen Antrieb (3), vorzugsweise jedem hydraulischen Antrieb (3), jeweils ein mit der Steuereinheit verbundener Drucksensor zugeordnet ist, welcher den auf diesen hydraulischen Antrieb (3) wirkenden hydraulischen Druck erfasst und an die Steuereinheit weitergibt.

10. Baumaschine nach einem der vorhergehenden Ansprüche, **dadurch gekennzeichnet, dass** bei zumindest einer Hydrauliksteuerung (1) zumindest ein Hauptsteuerventil (6) als ein elektrisch angesteuertes Hauptsteuerventil (6) ausgebildet ist, vorzugsweise jedes Hauptsteuerventil (6) jeweils als elektrisch angesteuertes Hauptsteuerventil (6) ausgebildet ist, wobei wenigstens ein Joystick als ein zumindest teilelektrischer, vorzugsweise als ein vollelektrischer Joystick, zur Ansteuerung von zumindest einem, vorzugsweise jedem, vorhandenen elektrisch angesteuerten Hauptsteuerventil (6), ausgebildet ist.

11. Baumaschine nach einem der vorhergehenden Ansprüche, **dadurch gekennzeichnet, dass** bei zumindest einer hydraulischen Verbindung (4) diese in dem Teilbereich nach dem Hauptsteuerventil (6) durch zwei Teilverbindungen gebildet ist.

12. Baumaschine nach einem der vorhergehenden Ansprüche, **dadurch gekennzeichnet, dass** die Baumaschine als Hydraulikbagger ausgebildet ist und einen Unterwagen, einem darauf drehbar angeordneten Oberwagen und einen verschwenkbar am Oberwagen angeordneten Auslegerarm umfasst.

13. Baumaschine nach dem vorhergehenden Anspruch, **dadurch gekennzeichnet, dass** der Auslegerarm als Knickarm mit einem ersten, an dem Oberwagen verschwenkbar angeordneten Armsegment und mit einem zweiten, an dem ersten Armsegment verschwenkbar angeordneten Armsegment ausgebildet ist, wobei an dem zweiten Armsegment ein Löffel verschwenkbar angeordnet ist.

14. Baumaschine nach dem vorhergehenden Anspruch, **dadurch gekennzeichnet, dass** bei zumindest einer Hydrauliksteuerung (1) die beiden Antriebe (3) unterschiedlich hohe Maximalkräfte bewirken können und der hydraulische Antrieb (3) mit der höheren Maximalkraft dem ersten Armsegment für dessen Verschwenkung zugeordnet ist, wobei der hydraulische Antrieb (3) mit der geringeren Maximalkraft dem zweiten Armsegment für dessen Verschwenkung gegenüber dem ersten Armsegment zugeordnet ist.

15. Baumaschine nach einem der vorhergehenden Ansprüche, **dadurch gekennzeichnet, dass** bei zumindest einer Hydrauliksteuerung (1) zumindest ein hydraulischer Antrieb (3) als zumindest ein Hydraulikzylinder (5), vorzugsweise als mehrere parallel vorgesehene Hydraulikzylinder (5), ausgebildet ist, vorzugsweise jeder hydraulische Antrieb (3) jeweils als zumindest ein Hydraulikzylinder (5), vorzugsweise als mehrere parallel vorgesehene Hydraulikzylinder (5), ausgebildet ist.

16. Baumaschine nach einem der vorhergehenden Ansprüche, **dadurch gekennzeichnet, dass** bei zumindest einer Hydrauliksteuerung (1) der Steuer-Modus zumindest manuell aktivierbar ist.

17. Baumaschine nach einem der vorhergehenden Ansprüche, **dadurch gekennzeichnet, dass** bei zumindest einer Hydrauliksteuerung (1) in der Steuereinheit Sensorwerte, beispielsweise in Form einer Sensorwert-Kombination und/oder einer Sensorwert-Abfolge, hinterlegt sind, bei denen der Steuer-Modus aktiviert werden soll, und dass in die Steuereinheit ein Algorithmus zur Bewertung der von den Sensoren aktuell erfassten Sensorwerte und bei entsprechender Übereinstimmung mit den in der Steuereinheit hinterlegten Sensorwerten und/oder Sensorwert-Kombination(en) und/oder Sensorwert-Abfolge(n) automatischen Aktivierung des Steuer-Modus integriert ist.

18. Baumaschine nach dem vorhergehenden Anspruch, **dadurch gekennzeichnet, dass** bei zumindest einer Hydrauliksteuerung (1) in der Steuereinheit ein Automatik-Modus aktivierbar ist, bei dem der Algorithmus zur automatischen Aktivierung des Steuer-Modus aktiv ist.

## Claims

1. Construction machine with a hydraulic system with at least one hydraulic control unit (1), which comprises at least one joystick, at least one hydraulic pressure source (2), and two hydraulic drive units (3), wherein the pressure level of each hydraulic drive (3) can be different depending on the working point of the drive unit (3) which is selected in each case, wherein each hydraulic drive unit (3) is connected to each pressure source (2), by means of which a hydraulic connection (4) is connected in each case, and in which in each case a main control valve (6) is provided, which can be controlled by means of the one joystick or at least one of the joysticks, wherein the construction machine comprises a plurality of components which are movable at least relative to one another, assigned to each of which in each case is a hydraulic drive unit (3) for moving this component, **characterised in that** at least one hydraulic control unit (1) comprises at least one electrically actuatable priority valve (7), configured as a proportional valve, which is assigned to a drive unit (3), and in which a hydraulic connection (4) is provided, wherein each priority valve (7) is electrically connected to the electronic control unit, and can be actuated such as to cause an additional hydraulic resistance, wherein the hydraulic control unit (1) further comprises sensors, provided at the movable components, for the indirect or direct detection of their respective location, which, for the forwarding of the detected sensor values to the control unit, are in each case connected to this unit, and wherein further, on the one hand at least track curve can be stored in the control unit, and, on the other, a control mode can be actuated, in which each priority valve (7) can be actuated by actuation of the at least one joystick of the control unit, making use of the present values detected in each case by the sensors, in such a way that the track curve stored is travelled by the corresponding actuation of the drives (3).

2. Construction machine according to the preceding claim, **characterised in that** at least two hydraulic pressure sources (2) are provided, wherein each hydraulic drive (3) is connected to each pressure source (2) in each case by means of a hydraulic connection (4), and at least two hydraulic pressure sources (2) have differing pressure levels.

3. Construction machine according to any one of the preceding claims, **characterised in that,** with at least one hydraulic control unit (1), the priority valve (7) is arranged in the corresponding hydraulic connection (4), or respectively, the priority valves (7) are arranged in the corresponding hydraulic connections (4), in each case between the corresponding hydraulic pressure source (2) and the main control valve (6) connected to it.

4. Construction machine according to any one of the preceding claims, **characterised in that,** with at least one hydraulic control unit (1), on the one hand at least one main control valve (6) is configured as a hydraulically actuated main control valve (6), and preferably each main control valve (6) is configured as a hydraulically actuated main control valve (6), and, on the other hand, each corresponding joystick provided for the hydraulic actuation is configured as an at least partially hydraulic joystick, preferably as a fully hydraulic joystick, with which in each case at least one of the hydraulically actuated main control valves (6) provided can be actuated and controlled, and preferably each hydraulically actuated main control valve (6).

5. Construction machine according to any one of the preceding claims, **characterised in that,** with at least one hydraulic control unit (1), at least one electrical movement sensor is assigned to each hydraulic drive (3) for the detection of movements of the respective hydraulic drive (3).

6. Construction machine according to any one of the preceding claims, **characterised in that,** with at least one hydraulic control unit (1), at least one electrical movement sensor is assigned to each hydraulic drive (3) for the detection of movements of the component which can be moved by the respective hydraulic drive (3).

7. Construction machine according to any one of the preceding claims, **characterised in that,** with at least one hydraulic control unit (1), at least one sensor for detecting the position of a movable component of the construction machine is configured for the indirect or direct detection of the absolute location in space.

8. Construction machine according to any one of the preceding claims, **characterised in that,** with at least one hydraulic control unit (1), at least one sensor is configured for detecting the location of a movable component of the construction machine, for the detection of the relative position of this component in relation to the construction machine and/or another component of the construction machine.

9. Construction machine according to any one of the preceding claims, **characterised in that,** with at least one hydraulic control unit (1), in each case a pressure sensor connected to the control unit is assigned to at least one hydraulic drive (3), preferably to each hydraulic drive (3), which detects the hydraulic pressure taking effect on this hydraulic drive (3) and forwards this to the control unit.

10. Construction machine according to any one of the preceding claims, **characterised in that,** with at least one hydraulic control unit (1), at least one main control unit (6) is configured as an electrically actuated main control valve (6), and preferably each main control valve (6) is configured in each case as an electrically actuated main control valve (6), wherein at least one joystick is configured as an at least partially electrical, and preferably fully electrical joystick, for the actuation of at least one, and preferably each, of the electrically actuated main control valve (6) provided.

11. Construction machine according to any one of the preceding claims, **characterised in that,** with at least one hydraulic connection (4), this connection is formed by two part connections in the part region following the main control valve (6).

12. Construction machine according to the preceding claim, **characterised in that** the construction machine is configured as a hydraulic digger, and comprises an undercarriage, a superstructure rotatably arranged on the undercarriage, and a boom arm arranged such as to slew on the superstructure.

13. Construction machine according to the preceding claim, **characterised in that** the boom arm is configured as a folding arm, with a first arm segment arranged such as to slew on the superstructure, and with a second arm segment arranged such as to slew at the first arm segment, wherein a shovel or bucket is arranged such as to slew at the second arm segment.

14. Construction machine according to the preceding claim, **characterised in that,** with at least one hydraulic control unit (1), the two drive units (3) can incur different maximum power values, and the hydraulic drive (3) with the higher maximum power value is assigned to the first arm segment in order for it to slew, wherein the hydraulic drive (3) with the lower maximum power value is assigned to the second arm segment in order for it to slew in relation to the first arm segment.

15. Construction machine according to the preceding claim, **characterised in that,** with at least one hydraulic control unit (1), at least one hydraulic drive (3) is configured as at least one hydraulic cylinder (5), and preferably as several hydraulic cylinders (5) provided in parallel, and preferably each hydraulic drive (3) is configured in each case as at least one hydraulic cylinder (5), and preferably as several hydraulic cylinders (5) provided in parallel.

16. Construction machine according to the preceding claim, **characterised in that,** with at least one hydraulic control unit (1), the control mode can be actuated at least manually.

17. Construction machine according to the preceding claim, **characterised in that,** with at least one hydraulic control unit (1), sensor values are stored in the control unit, for example in the form of a sensor value combination and/or a sensor value sequence, with which it is intended that the control mode should be activated, and that, integrated into the control unit is an algorithm for the assessment of the present sensor values detected by the sensors, and, with a corresponding concurrence with the sensor values and/or sensor value combination(s) and/or sensor value sequence(s) stored in the control unit, automatic activation of the control mode then takes place.

18. Construction machine according to the preceding claim, **characterised in that,** with at least one hydraulic control unit (1), at automatic mode can be activated in the control unit, in which the algorithm is active for the automatic activation of the control mode.

## Revendications

1. Engin de chantier équipé d'un système hydraulique muni d'au moins une commande hydraulique (1) incluant au moins une manette d'actionnement, au moins une source de pression hydraulique (2) et deux entraînements hydrauliques (3), sachant que le niveau de pression de chaque entraînement hydraulique (3) peut différer en fonction du point de travail respectivement sélectionné dudit entraînement (3), chaque entraînement hydraulique (3) étant relié à chaque source de pression (2) au moyen d'un raccord hydraulique (4) respectif dans lequel est prévue, à chaque fois, une vanne de commande principale (6) pouvant être pilotée par l'intermédiaire de l'unique manette d'actionnement ou d'au moins l'une des manettes d'actionnement, ledit engin de chantier comprenant plusieurs éléments structurels qui peuvent au moins être mus les uns par rapport aux autres, auxquels un entraînement hydraulique (3) respectif est associé en vue de mouvoir ces éléments structurels, **caractérisé par le fait qu'**au moins une commande hydraulique (1) inclut au moins une vanne prioritaire (7) qui est actionnable électriquement, est conçue comme une vanne proportionnelle, est associée à un entraînement (3) et est prévue dans le raccord hydraulique (4) de ce dernier, chaque vanne prioritaire (7) étant connectée électriquement à l'unité de commande électronique et pouvant être pilotée de manière à provoquer une résistance hydraulique supplémentaire, ladite commande hydraulique (1) incluant en outre des capteurs qui, prévus sur les éléments structurels mobiles afin de détecter indirectement ou directement leur position considérée, sont respectivement connectés à l'unité de commande en vue de lui transmettre les valeurs détectées par lesdits capteurs, sachant par ailleurs que, dans ladite unité de commande, il est d'une part possible d'enregistrer au moins une trajectoire de mouvement et, d'autre part, d'activer un mode de commande dans lequel chaque vanne prioritaire (7) peut être pilotée par ladite unité de commande moyennant une manoeuvre de la manette d'actionnement à présence minimale, en utilisant les valeurs respectivement détectées en temps réel par lesdits capteurs, de façon telle que ladite trajectoire de mouvement enregistrée soit parcourue par pilotage correspondant des entraînements (3).

2. Engin de chantier selon la revendication précédente, **caractérisé par le fait qu'**au moins deux sources de pression hydraulique (2) sont prévues, chaque entraînement hydraulique (3) étant relié à chaque source de pression (2) un moyen d'un raccord hydraulique (4) respectif, et au moins deux sources de pression hydraulique (2) présentant des niveaux de pression différents.

3. Engin de chantier selon l'une des revendications précédentes, **caractérisé par le fait que**, dans au moins une commande hydraulique (1), la vanne prioritaire (7) intégrée dans le raccord hydraulique (4) correspondant ou, respectivement, les vannes prioritaires (7) intégrées dans les raccords hydrauliques (4) correspondants est (sont) interposée(s), à chaque fois, entre la source de pression hydraulique (2) correspondante et la vanne de commande principale (6) reliée à cette dernière.

4. Engin de chantier selon l'une des revendications précédentes, **caractérisé par le fait que**, dans au moins une commande hydraulique (1), d'une part, au moins une vanne de commande principale (6) est conçue en tant que vanne de commande principale (6) pilotée hydrauliquement, chaque vanne de commande principale (6) étant de préférence conçue en tant que vanne de commande principale (6) pilotée hydrauliquement et, d'autre part, chaque manette d'actionnement correspondante, prévue pour le pilotage hydraulique, est conçue en tant que manette d'actionnement au moins partiellement hydraulique, de préférence en tant que manette d'actionnement entièrement hydraulique par laquelle peut être pilotée, à chaque fois, au moins l'une des vannes de commande principale (6) existantes, pilotées hydrauliquement, de préférence chaque vanne de commande principale (6) pilotée hydrauliquement.

5. Engin de chantier selon l'une des revendications précédentes, **caractérisé par le fait que**, dans au moins une commande hydraulique (1), au moins un capteur électrique de mouvements est associé à chaque entraînement hydraulique (3) en vue de détecter des mouvements dudit entraînement hydraulique (3) concerné.

6. Engin de chantier selon l'une des revendications précédentes, **caractérisé par le fait que**, dans au moins une commande hydraulique (1), au moins un capteur électrique de mouvements est associé à chaque entraînement hydraulique (3) en vue de détecter des mouvements de l'élément structurel concerné, pouvant être mû par l'entraînement hydraulique (3) respectif.

7. Engin de chantier selon l'une des revendications précédentes, **caractérisé par le fait que**, dans au moins une commande hydraulique (1), au moins un capteur, affecté à la détection de la position d'un élément structurel mobile dudit engin de chantier, est conçu en vue de la détection indirecte ou directe de la position absolue dans l'espace.

8. Engin de chantier selon l'une des revendications précédentes, **caractérisé par le fait que**, dans au moins une commande hydraulique (1), au moins un capteur, affecté à la détection de la position d'un élément structurel mobile de l'engin de chantier, est conçu en vue de détecter la position relative de cet élément structurel par rapport audit engin de chantier et/ou à un autre élément structurel dudit engin de chantier.

9. Engin de chantier selon l'une des revendications précédentes, **caractérisé par le fait que**, dans au moins une commande hydraulique (1), un capteur de pression respectif, connecté à l'unité de commande et associé à au moins un entraînement hydraulique (3), de préférence à chaque entraînement hydraulique (3), détecte la pression hydraulique agissant sur cet entraînement hydraulique (3) et la transmet à l'unité de commande.

10. Engin de chantier selon l'une des revendications précédentes, **caractérisé par le fait que**, dans au moins une commande hydraulique (1), au moins une vanne de commande principale (6) est conçue en tant que vanne de commande principale (6) pilotée électriquement, chaque vanne de commande principale (6) étant de préférence conçue, à chaque fois, en tant que vanne de commande principale (6) pilotée électriquement, sachant qu'au moins une manette d'actionnement est conçue en tant que manette d'actionnement au moins partiellement électrique, de préférence en tant que manette d'actionnement entièrement électrique, en vue du pilotage d'au moins une, préférentiellement de chaque vanne de commande principale (6) existante, pilotée électriquement.

11. Engin de chantier selon l'une des revendications précédentes, **caractérisé par le fait que**, dans le cas d'au moins un raccord hydraulique (4), ce dernier est constitué de deux raccords partiels dans la région partielle située après la vanne de commande principale (6).

12. Engin de chantier selon l'une des revendications précédentes, **caractérisé par le fait que** ledit engin de chantier est réalisé en tant que pelleteuse hydraulique et comprend un bas de caisse, une superstructure implantée de manière rotative sur ce dernier, et une flèche en porte-à-faux agencée à pivotement sur ladite superstructure.

13. Engin de chantier selon la revendication précédente, **caractérisé par le fait que** la flèche en porte-à-faux est conçue en tant que bras articulé comprenant un premier segment agencé à pivotement sur la superstructure, et un second segment agencé à pivotement sur ledit premier segment du bras, un godet étant agencé à pivotement sur ledit second segment dudit bras.

14. Engin de chantier selon la revendication précédente, **caractérisé par le fait que**, dans au moins une commande hydraulique (1), les deux entraînements (3) peuvent développer des forces maximales d'intensités différentes et l'entraînement hydraulique (3) présentant la force maximale d'intensité supérieure est associé au premier segment du bras, en vue du pivotement de celui-ci, l'entraînement hydraulique (3) présentant la force maximale d'intensité moindre étant associé au second segment du bras, en vue du pivotement de ce dernier par rapport audit premier segment dudit bras.

15. Engin de chantier selon l'une des revendications précédentes, **caractérisé par le fait que**, dans au moins une commande hydraulique (1), au moins un entraînement hydraulique (3) est conçu au moins en tant que vérin hydraulique (5), de préférence sous forme de plusieurs vérins hydrauliques (5) prévus parallèlement, chaque entraînement hydraulique (3) étant préférentiellement conçu, à chaque fois, au moins en tant que vérin hydraulique (5), de préférence sous forme de plusieurs vérins hydrauliques (5) prévus parallèlement.

16. Engin de chantier selon l'une des revendications précédentes, **caractérisé par le fait que**, dans au moins une commande hydraulique (1), le mode de commande peut être activé au moins manuellement.

17. Engin de chantier selon l'une des revendications précédentes, **caractérisé par le fait que**, dans au moins une commande hydraulique (1), des valeurs de capteurs revêtant par exemple la forme d'une combinaison de valeurs de capteurs et/ou d'une séquence de valeurs de capteurs en présence desquelles le mode de commande est censé être activé, sont enregistrées dans l'unité de commande ; et **par le fait qu'**un algorithme est intégré dans ladite unité de commande en vue de l'estimation des valeurs détectées en temps réel par lesdits capteurs, et en vue de l'activation automatique dudit mode de commande s'il existe une concordance correspondante avec les valeurs de capteurs et/ou la (les) combinaison(s) de valeurs de capteurs et/ou la (les) séquence(s) de valeurs de capteurs, enregistrée(s) dans ladite unité de commande.

18. Engin de chantier selon la revendication précédente, **caractérisé par le fait que**, dans au moins une commande hydraulique (1), un mode d'automatisme, en présence duquel l'algorithme est actif en vue de l'activation automatique du mode de commande, peut être activé dans l'unité de commande.
